# EUROPÄISCHE PATENTSCHRIFT

(11) **EP 0 732 271 B1**
(45) Veröffentlichungstag und Bekanntmachung des Hinweises auf die Patenterteilung: **03.02.1999**
(21) Anmeldenummer: 96102699.4
(22) Anmeldetag: 23.02.1996
(51) Int. Cl.: B65D 41/04

(54) **Behälter, insbesondere für ein Kosmetikum wie Nagellack oder dergleichen**
Container for cosmetics, e.g. for nail varnish
Récipient pour produits cosmétiques, en particulier pour vernis à ongles

(30) Priorität: 11.03.1995 DE 19508836
(43) Veröffentlichungstag der Anmeldung: 18.09.1996
(73) Patentinhaber: GEORG KARL GEKA-BRUSH GMBH, D-91572 Bechhofen (DE)
(72) Erfinder: Bachmann, Günter, 91564 Neuendettelsau (DE); Dumler, Norbert, 91522 Ansbach (DE); Fischer, Werner, 91596 Bruck (DE); Wolfsgruber, Dieter, 91580 Petersaurach (DE)
(74) Vertreter: Rau, Manfred, Dr. Dipl.-Ing.

(56) Entgegenhaltungen:
- EP-A- 0 622 305
- DE-A- 4 402 227
- DE-U- 8 800 744
- DE-U- 9 317 231
- FR-A- 2 329 529
- FR-A- 2 439 137
- FR-A- 2 697 506
- GB-A- 2 159 801
- US-A- 5 145 080

## Beschreibung

Die Erfindung richtet sich auf einen Behälter mit Schraubkappe, insbesondere für ein Kosmetikum wie Nagellack oder dergleichen, mit einem Behälterhals, mit einem Außengewinde, auf welches die Schraubkappe mit einem Innengewinde aufschraubbar ist, wobei im Bereich unterhalb des Außengewindes an dem Behälterhals eine umlaufende Schulter ausgebildet ist und diese Schulter wenigstens einen Anschlag in Form eines Vorsprungs aufweist, der sich über einen gewissen Umfangswinkelbereich erstreckend von der Ringschulter nach oben vorsteht, und wobei an der Unterkante der Schraubkappe mit den Anschlag-Vorsprüngen korrespondierende Anschlag-Ausnehmungen vorgesehen sind, welche beim Aufdrehen der Schraubkappe auf die Anschlag-Vorsprünge aufrastbar sind, so daß die Schraubkappe in einer definierten Endposition mit Rücklaufwiderstand festgelegt ist. Ein derartiger Behälter ist z.B. aus der FR-A-2 439 137 bekannt.

Derartige verschließbare Behälter umfassen in der Regel eine Verschließeinheit aus Kunststoff und den eigentlichen Behälter, der aus Glas oder einem anderen Kunststoff besteht. Solche Behälter dienen zur Aufnahme ganz unterschiedlicher Produkte, wie z.B. Arzneimittel oder Kosmetika.

Bei der Verwendung für ein Kosmetikum, insbesondere wenn es sich um leicht flüchtige Substanzen wie Nagellack handelt, ist es wichtig, daß die den Behälter benutzende Person eine taktile und audiovisuelle Kontrolle darüber hat, daß der Behälter auch wirklich richtig geschlossen ist. Zu diesem Zweck versucht man die Rasteinrichtungen nicht nur so auszubilden, daß die Schraubkappe in ihrer Endlage zuverlässig arretiert und an einem Zurückdrehen gehindert wird, sondern der Einrastvorgang soll auch hörbar und fühlbar sein.

Gleichzeitig soll gewährleistet sein, daß die Verschlußkappe in einer exakt definierten Drehwinkelposition relativ zu dem Behälter festgelegt ist, da häufig der Behälter so konzipiert ist, daß die gegebenfalls unrunden Außenkonturen von Behälter und Verschlußkappe miteinander fluchten oder daß zumindest Behälter und Verschlußkappe ein Dekor aufweisen, welches im Schließzustand ein einheitliches Erscheinungsbild bieten soll.

Letztlich wird auch noch die Forderung gestellt, daß im Schließzustand innere Dichtflächen dichtend aufeinanderliegen, so daß weder Flüssigkeit austreten kann noch flüchtige Komponenten.

Um all diesen Anforderungen gerecht zu werden, sind verschiedene Lösungen entwickelt worden, welche aber jeweils einen Kompromiss insoweit darstellen, als entweder der wünschenswerte Click-Effekt nicht eintritt, keine hinreichend zuverlässige Dichtung erfolgt oder aber die Schraubkappe sich nicht mit der insbesondere bei der Handhabung durch Frauen wünschenswerten Leichtigkeit drehen läßt. Eine wesentliche Ursache dafür, daß keine hinreichend befriedigenden Ergebnisse erzielt werden konnten, liegt darin, daß zwar die Verschlußeinheit aus Kunststoff sehr genau gespritzt werden kann, daß demgegenüber aber die Behälter, insbesondere bei der Herstellung aus Glas, herstellungsbedingt relativ große Toleranzen aufweisen.

Hiervon ausgehend liegt der Erfindung die Aufgabe zugrunde, einen Behälter mit Schraubverschluß der eingangs genannten Art so auszugestalten, daß trotz unvermeidlicher herstellungsbedingter Toleranzen des eigentlichen Behälters ein definierter Schließzustand mit gut anliegenden Dichtflächen und einem ausgeprägten Click-Effekt erzielbar ist.

Diese Aufgabe wird erfindungsgemäß dadurch gelöst, daß im Bereich oberhalb jeder Anschlagausnehmung in der Mantelfläche der Schraubkappe eine die Wandstärke verjüngende oder die Wandung durchbrechende Ausnehmung vorgesehen ist.

Eine derartige erfindungsgemäß vorgesehene Ausnehmung in Form einer vollständigen Durchbrechung oder einer Schwächung der Wandstärke bzw. einer gegebenenfalls auch nach unten hin offenen Ausnehmung führt zu einer erhöhten Elastizität im Bereich der Unterkante der Schraubkappe, so daß ein elastisches Nachgeben beim Aufschrauben und ein hör- und fühlbares Einrasten erzielbar ist, auch wenn die behälterseitigen Maße innerhalb eines Toleranzbereiches schwanken.

In weiterer Ausgestaltung ist vorgesehen, daß die Ausnehmungen schlitzartig die Anschlag-Ausnehmungen in Umfangsrichtung übergreifend ausgestaltet sind. Durch die Dimensionierung der Ausnehmungen kann in der Abhängigkeit von dem gewählten Kunststoff und dem zu erwartenden Toleranzbereich der Behälterabmessungen praktisch die erforderliche Elastizität gezielt eingestellt werden.

Weiterhin kann vorgesehen sein, daß der Bereich der Unterkante der Schraubkappe, der beim Aufschrauben zunächst auf die Oberseite der behälterseitigen Anschlag-Vorsprünge auftrifft, in Richtung der Gewindesteigung geneigt ausgebildet ist. Hierdurch wird die Einleitung des Aufrastvorganges erleichtert. Dabei ist günstigerweise vorgesehen, daß die Neigung der Gewindesteigung entspricht.

Eine weitere Maßnahme zum Ausgleich behälterseitiger Toleranzen kann darin bestehen, daß wenigstens ein Teil der Gewindegänge des Innengewindes der Schraubkappe elastisch derart ausgebildet ist, daß sich vom Kamm des jeweiligen Gewindegangs eine die Gewindeflanke elastisch nachgiebig machende Nut radial nach innen erstreckt.

Wenn der Behälter beispielsweise als Nackellack-Einheit ausgestaltet ist, wobei also ein Applikator mit einem Stiel und einem in die Schraubkappe eingerasteten Halteansatz vorgesehen ist, kann vorgesehen sein, daß der Halteansatz eine untere Ringschulter derart aufweist, daß diese beim Einrasten der Anschlag-Ausnehmung in die Anschlag-Vorsprünge plan auf der Stirnseite der Behältermündung unter Ausbildung einer dichten Verbindung anliegt. Eine solche Einheit kann auch ein- oder zweiteilig ausgebildet werden und trotzdem ist, was bisher bei derartigen Einheiten nicht möglich war, ein Click-Effekt erzielbar.

Nachfolgend wird die Erfindung anhand bevorzugter Ausführungsbeispiele in Verbindung mit der Zeichnung näher erläutert. Dabei zeigen:
- Fig. 1: einen Schnitt durch einen erfindungsgemäßen Behälter mit Schraubkappe,
- Fig. 2 und 3: unterschiedliche Ausführungsformen der Abwicklungen von Schraubkappen-Unterkante bzw. Flaschenhalskontur.

In Fig. 1 ist ein Behälter 1 in Form einer Glasflasche für Nagellack dargestellt, der mit einer Schraubkappe 2 verschlossen werden kann, wobei eine Übersteckkappe 3 auf die eigentliche Schraubkappe 2 gesteckt ist und dementsprechend das äußere Erscheinungsbild prägt.

In das Innere der Schraubkappe 2 eingesetzt ist der Stiel 4 eines als Pinsel ausgebildeten Applikators 5, wobei das obere Ende des Stiels 4 einstückig ausgebildet ist mit einem Halteansatz 6, der in das Innere der Schraubkappe 2 eingerastet ist. Der Halteansatz 6 liegt auf der Stirnseite 7 des Behälters 1 mit einer Dichtfläche 8 plan auf, wobei zusätzlich ein Dichtkonus 9 vorgesehen ist, der in die Behältermündung eingreift und in der Mündungsinnenwand 10 dichtend anliegt.

Der Hals 11 des Behälters 1 weist ein Außengewinde 12 auf, welches korrespondiert mit dein Innengewinde 13 der Schraubkappe 2.

Das Innengewinde 13 der Schraubkappe 2 ist so ausgebildet, daß die Gewindeflanken 14 mit einer Nut 15 versehen sind, welche die Gewindeflanken praktisch teilt und hierdurch dafür sorgt, daß zum Ausgleich von Toleranzen die Gewindeflanken 14 leicht elastisch nachgiebig sind.

Der Behälterhals 11 weist eine umlaufende Schulter 16 auf, die wenigstens einen Anschlag 17 in Form eines sich bei der Ausführungsform nach Fig. 2 axial von der Schulter weg nach oben erstreckenden Vorsprungs 17 besitzt. Der Vorsprung 17 erstreckt sich über einen Umfangswinkelbereich α.

An der Unterkante 18 der Schraubkappe 2 sind korrespondierende Anschlagausnehmungen 19 vorgesehen, wobei ein etwa rechtwinklig zur Unterkante 18 verlaufender Abschnitt 20 dieser Ausnehmungen 19 zur Anlage an einer korrespondierenden, rechtwinkligen Flanke 21 der Vorsprünge 17 im aufgeschraubten Endzustand gelangt. In Fig. 2 ist die Gewindesteigung 22 des in dem Innengewinde 13 bzw. des Außenwindes 12 dargestellt.

Im Bereich oberhalb der Unterkante 18 der Schraubkappe 2 oberhalb jeder Anschlag-Ausnehmung 19 ist eine diese übergreifende, schlitzartige Ausnehmung 23 vorgesehen, welche es ermöglicht, daß der Stegbereich 24 oberhalb jeder Rastausnehmung 19 bei dein Aufdrehvorgang in Richtung des Pfeils 25, wenn also die Unterkante 18 der Schraubkappe 2 auf die Oberseite 26 der Anschlagvorsprünge 17 auftrifft, elastisch nachgeben kann, so daß im Anschluß hieran bei Erreichen der Endposition ein hör- und fühlbares Einrasten erfolgt.

Zur Erzielung eines weichen Aufrastvorganges ist der Bereich 18' der Unterkante 18, der beim Aufschrauben zunächst auf die Oberseite 26 der Anschlag-Vorsprünge 17 auftrifft, in Richtung der Gewindesteigung 22 geneigt ausgebildet, wobei die Neigung etwa der Gewindesteigung 22 entspricht.

Bei der abgewandelten Ausführungsform nach Fig. 3 sind an der Schulter 16a ebenfalls Anschlagvorsprünge 17a vorgesehen, wobei sich oberhalb derselben etwa im Bereich der Anschlagschulter 21a jedoch zusätzlich noch radial von dem Flaschenhals 11a nach außen vorspringende Vorsprünge 27a befinden. Das Gewinde weist eine steilere Steigung 22a auf und die im Bereich oberhalb der Unterkante 18a vorgesehenen Ausnehmungen 23a kommen beim Aufschrauben über den Vorsprüngen 27a diese umgreifend zu liegen.

## Patentansprüche

1. Behälter mit einer Schraubkappe, insbesondere für ein Kosmetikum wie Nagellack od.dgl., mit einem Behälterhals mit einem Außengewinde (12), auf welches die Schraubkappe (2) mit einem Innengewinde (13) aufschraubbar ist, wobei im Bereich unterhalb des Außengewindes an dem Behälterhals eine umlaufende Schulter (16) ausgebildet ist und diese Schulter wenigstens einen Anschlag in Form eines Vorsprungs (17; 17a) aufweist, der sich über einen gewissen Umfangswinkelbereich (α) erstreckend von der Ringschulter nach oben vorsteht, und wobei an der Unterkante (18, 18a) der Schraubkappe mit den Anschlag-Vorsprüngen korrespondierende Anschlag-Ausnehmungen (19) vorgesehen sind, welche beim Aufdrehen der Schraubkappe auf die Anschlag-Vorsprünge aufrastbar sind, so daß die Schraubkappe in einer definierten Endposition mit Rücklaufwiderstand festgelegt ist, dadurch gekennzeichnet, daß im Bereich oberhalb jeder Anschlag-Ausnehmung (19) in der Mantelfläche der Schraubkappe (2) eine die Wandstärke verjüngende oder die Wandung durchbrechende Ausnehmung (23) vorgesehen ist.

2. Behälter nach Anspruch 1, dadurch gekennzeichnet, daß die Ausnehmungen (23) schlitzartig, die Anschlag-Ausnehmungen (19) in Umfangsrichtung übergreifend ausgestaltet sind.

3. Behälter nach Anspruch 1, dadurch gekennzeichnet, daß der Bereich (18') der Unterkante (18) der Schraubkappe (2), der beim Aufschrauben zunächst auf die Oberseite (26) der behälterseitigen Anschlag-Vorsprünge (17) auftrifft, in Richtung der Gewindesteigung (22) geneigt ausgebildet ist.

4. Behälter nach Anspruch 3, dadurch gekennzeichnet, daß der Bereich (18') eine Neigung entsprechend der Gewindesteigung (22) aufweist.

5. Behälter nach Anspruch 1, dadurch gekennzeichnet, daß wenigstens ein Teil der Gewindeflanken (14) des Innengewindes (13) der Schraubkappe (2) elastisch derart ausgebildet ist, daß sich vom Kamm des jeweiligen Gewindegangs eine die Gewindeflanke (14) elastisch nachgiebig machende Nut (15) radial nach innen erstreckt.

6. Behälter nach Anspruch 1, wobei ein Applikator mit einem Stiel und einem in die Schraubkappe eingerasteten Halteansatz eingesetzt ist, dadurch gekennzeichnet, daß der Halteansatz (6) eine untere Ringschulter (7) derart aufweist, daß diese beim Einrasten der Anschlag-Ausnehmungen (19) in die Anschlag-Vorsprünge (17) plan auf der Stirnseite (8) der Behältermündung unter Ausbildung einer dichten Verbindung anliegt.

7. Behälter, insbesondere nach Anspruch 1, dadurch gekennzeichnet, daß an dem Behälterhals (11) sich von diesem radial nach außen wegerstreckende Vorsprünge (27a) vorgesehen sind, welche im Schließzustand in die Ausnehmungen (23a) eingreifen.

## Claims

1. A screw cap reservoir, in particular for a cosmetic such as nail enamel or the like, comprising a neck having an external thread (12) on which to screw the internal thread (13) of the screw cap (2), an encircling shoulder (16) being formed on the neck in the portion below the external thread, this shoulder having at least one stop in the form of a projection (17; 17a) which, extending over a certain angle at circumference (α), projects upwards from the annular shoulder, and stop recesses (19) being provided on the lower edge (18; 18a) of the screw cap, which cooperate with the stop projections and which snap-engage with the stop projections when the screw cap is screwed on so that the screw cap is arrested in a defined final position by resistance to return motion, characterized in that in a portion above each stop recess (19), the peripheral surface of the screw cap (2) is provided with a recess (23) tapering the wall thickness or breaching the wall.

2. A reservoir according to claim 1, characterized in that the recesses (23) are designed in the way of slits, overlapping the stop recesses (19) in the circumferential direction.

3. A reservoir according to claim 1, characterized in that such portion (18') of the lower edge (18) of the screw cap (2) which, during the screw-on operation, will first contact the upper side (26) of the stop recesses (17) of the reservoir (1) is inclined in the direction of the thread pitch (22).

4. A reservoir according to claim 2, characterized in that the portion (18') exhibits an inclination corresponding to the thread pitch (22).

5. A reservoir according to claim 1, characterized in that at least part of the flanks (14) of the internal thread (13) of the screw cap (2) are flexible in such a way that a groove (15) will extend radially inwards from the crest of the respective turn, making the flank (14) resilient.

6. A reservoir according to claim 1, an applicator being provided that has a handle and a retaining attachment snap-engaging with the screw cap, characterized in that the retaining attachment (6) is provided with a lower annular shoulder (7) in such a way that upon snap-engagement of the stop recesses (19) with the stop projections (17), the shoulder (7) rests plane on the front (8) of the mouth of the reservoir(1), forming a tight assembly.

7. A reservoir in particular according to claim 1, characterized in that projections (27a) are provided on the reservoir neck (11), which project from the latter radially outwards and which engage with the recesses (23a) in the closed condition.

## Revendications

1. Récipient à bouchon fileté, destiné notamment à un produit cosmétique tel que du vernis à ongles, comportant un col de récipient ayant un filet extérieur (12) sur lequel le bouchon fileté (2), qui comporte un filet intérieur (13), peut être vissé, un épaulement périphérique (16) étant formé sur le col du récipient, au-dessous du filet extérieur, et cet épaulement présentant au moins une butée en forme de saillie (17 ; 17a) qui, sur une certaine zone d'angle périphérique α, dépasse de l'épaulement annulaire vers le haut, et des creux de butée (19) correspondant aux saillies de butée étant prévus sur le bord inférieur (18, 18a) du bouchon fileté, lesdits creux de butée pouvant s'encliqueter dans les saillies de butée lorsque l'on visse le bouchon fileté de telle sorte que le bouchon fileté est arrêté dans une position terminale définie offrant une résistance à un mouvement de retour en arrière, caractérisé en ce qu'un évidement (23) qui réduit l'épaisseur de la paroi, ou qui traverse la paroi, est prévu dans la zone située au-dessus de chaque évidement de butée (19) dans la surface de chemise du bouchon fileté (2).

2. Récipient selon la revendication 1, caractérisé en ce que les évidements (23) sont en forme de fente et s'étendent de part et d'autre des creux de butée (19) en direction circonférentielle.

3. Récipient selon la revendication 1, caractérisé en ce que la zone (18') du bord inférieur (18) du bouchon fileté (2), qui, lors du vissage, rencontre d'abord le dessus (26) des saillies de butée (17) côté récipient, est inclinée dans la direction du pas de filetage (22).

4. Récipient selon la revendication 3, caractérisé en ce que la zone (18') a une inclinaison correspondant au pas de filetage (22).

5. Récipient selon la revendication 1, caractérisé en ce qu'au moins une partie des flancs de filet (14) du filet intérieur (13) du bouchon fileté (2) est réalisée de manière élastique en faisant en sorte qu'une rainure (15) qui rend le flanc de filet (14) déformable de manière élastique s'étende radialement vers l'intérieur à partir de la crête de la spire correspondante.

6. Récipient selon la revendication 1, dans lequel est placé un applicateur comportant une hampe et un appendice de maintien encliqueté dans le bouchon fileté, caractérisé en ce que l'appendice de maintien (6) présente un épaulement annulaire inférieur (7) de sorte que ce dernier s'applique à plat sur le front (8) de la bouche du récipient en constituant une jonction étanche lorsque les creux de butée (19) s'encliquettent dans les saillies de butée (17).

7. Récipient selon la revendication 1 notamment, caractérisé en ce qu'il est prévu, sur le col de récipient (11), des saillies (27a) qui s'étendent radialement à partir dudit col en s'éloignant vers l'extérieur et qui, dans l'état fermé, rentrent dans les évidements (23a).
